# EUROPÄISCHE PATENTANMELDUNG

(11) **EP 0 212 476 A2**
(43) Veröffentlichungstag der Anmeldung: **04.03.1987**
(21) Anmeldenummer: 86110938.7
(22) Anmeldetag: 07.08.1986
(51) Int. Cl.: E06B 9/209, E06B 9/20

(54) **Einrichtung zur Begrenzung der Aufwickelbewegung eines Rolladens**

(30) Priorität: 13.08.1985 DE 3529043
(71) Anmelder: Braun, Georg, D-8491 Chammünster (DE)
(72) Erfinder: Braun, Georg, D-8491 Chammünster (DE)
(74) Vertreter: Gauger, Hans-Peter, Dipl.-Ing.

(57) **Zusammenfassung**

Der untere Anschlußstab (21) eines Rolladens (6) ist zur Begrenzung von dessen Aufwickelbewegung mit zwei an seinen Stimenden angeordneten Beschlägen (22) versehen, die in bezug auf einen etwa U-förmigen Führungsquerschnitt (12) jeder seitlichen Führungsschiene (7) des Rolladens (6) über eine seitliche offene Verbindung (15) in eine parallelen Führungsraum (13) vorstehen und mit einem an dessen oberem Ende angeordneten Anschlag (28) zusammenwirken.

## Beschreibung

Die Erfindung bezieht sich auf eine Einrichtung zur Begrenzung der Aufwickelbewegung eines Rolladens der durch den Patentanspruch 1 angegebenen Gattung.

Bei einer aus der DE-C-21 60 369 für sog. Mini-Rolläden bekannten Einrichtung dieser Art ist der untere Abschlußstab um die Abmessungen seiner Beschläge kürzer als alle übrigen Profilstäbe des Rolladens, so daß für ihn an diesen Beschlägen eine übereinstimmende Führungstiefe in den seitlichen Führungsschienen erhalten wird. Die mit den Beschlägen des Abschlußstabes für eine Begrenzung der Aufwickelbewegung des Rolladens zusammenwirkenden oberen Anschläge sind durch nach innen und unten abgebogene Ausstanzungen der beiden Schenkelteile der Führungsschienen gebildet, wobei diese Ausstanzungen oder sie alternativ ersetzende, in den Führungsquerschnitt entsprechend weit vorstehende Schrauben oder Nieten derart weit voneinander beabstandet sind, daß beim Aufwickeln des Rolladens alle Profilstäbe im wesentlichen unbehindert in den Innenraum des Rolladenkastens bewegt werden können und die Aufwickelbewegung somit beendet wird, sobald die Beschläge am unteren Abschlußstab an diese Ausstanzungen anschlagen.

Aus der DE-A-25 01 066 ist für eine ähnliche Einrichtung zur Begrenzung der Aufwickelbewegung ebenfalls eines sog. Mini-Rolladens eine mit dessen einzelnen Profilstäben gleiche Länge des unteren Abschlußstabes bekannt, der damit wie alle übrigen Rolladenstäbe zwischen den mit Materialverdickungen gebildeten Enden der beiden Schenkelteile eines auch dabei etwa U-förmigen Führungsquerschnittes von seitlichen Führungsschienen entsprechend verbessert geführt werden kann. Die Beschläge des unteren Abschlußstabes stehen daher bei dieser ähnlichen Einrichtung in einen im Querschnitt etwa rechteckförmigen Freiraum des Führungsquerschnittes der Führungsschienen vor, in welchen am oberen Ende der Führungsschienen der für den Rolladen vorgesehene Durchtrittsschlitz im Boden des Rolladenkastens mündet. Die mit den Beschlägen des Abschlußstabes zusammenwirkenden oberen Anschläge sind daher bei dieser ähnlichen Einrichtung mit dem Boden des Rolladenkastens gebildet.

Wenn dieses Prinzip einer zur Begrenzung der Aufwickelbewegung eines Rolladens vorgesehenen Einrichtung auf größerflächige und dabei ebenfalls in seitlichen Führungsschienen geführte Rolläden übertragen wird, dann sind dabei für die bauseitige Befestigung der Führungsschienen variable Kriterien zu erfüllen, welche die Vorgabe eines größeren Freiheitsgrades in bezug auf die Anordnung an der Leibung und die Abstandshaltung zu den Seitenholmen eines Fenster- bzw. Türstockes der Wandöffnung erfordern, die mit einem Rolladen verschließbar sein soll. Das im Vergleich zu den sog. Mini-Rolläden meistens vielfach größere Eigengewicht führt weiterhin zu unterschiedlichen Anforderungen an die mit den seitlichen Führungsschienen erreichte und die Laufruhe des Rolladens bei der Auf- und Abwickelbewegung beeinflussende Führungsqualität, wobei jedes zu große Führungsspiel die ständige Gefahr eines Herausspringens der Stabenden aus den Führungsschienen ergibt. Schließlich ist dabei auch noch hinsichtlich des Zusammenwirkens der Beschläge des unteren Abschlußstabes mit den Anschlägen das Problem vorgegeben, wie unter den wegen des größeren Eigengewichts entsprechend höheren Ziehkräften bei der Aufwickelbewegung des Rolladens ein Verklemmen der in den Führungsquerschnitt der Führungsschienen vorstehenden Beschläge und ein Mitreißen des unteren Abschlußstabes in den Innenraum des Rolladenkastens dann als Folge eines Ausfalls der Anschläge verhindert werden kann.

Die durch die Patentansprüche gekennzeichnete Erfindung löst die Aufgabe, eine für größerflächige Rolläden verwendbare Einrichtung der angegebenen Gattung derart auszubilden, daß ein dabei zur bauseitigen Befestigung der seitlichen Führungsschienen geforderter größerer Freiheitsgrad erfüllbar ist unter Vermeidung jeder Gefahr eines Verklemmens der Beschläge des unteren Abschlußstabes sowie auch unter Vermeidung jedes zu großen Führungsspiels an den Beschlägen und an den Enden aller Rolladenstäbe, um damit andererseits für deren Zusammenwirken mit den Führungsschienen eine optimale Laufruhe zu erhalten.

Die durch die Erfindung erreichten Vorteile liegen im wesentlichen darin, daß durch die gekennzeichnete Erweiterung des Führungsquerschnittes der Führungsschienen mit dem hauptsächlich zur Anordnung der Beschläge des Abschlußstabes vorgesehenen Führungsraum eine optimale Führungsqualität für den Rolladen unter Gewährleistung einer entsprechend optimalen Laufruhe erhalten wird. Die seitliche offene Verbindung zwischen dem dabei also in der Hauptsache zur seitlichen Führung aller Rolladenstäbe angepaßten Führungsquerschnitt und dem in der Hauptsache auf das Zusammenwirken der Beschläge des unteren Abschlußstabes mit den oberen Anschlägen angepaßten Führungsraum stellt dabei sicher, daß die Führungsschienen für ihre bauseitige Befestigung sowohl hinsichtlich der Anordnung an der Leibung als auch hinsichtlich der Beabstandung von den Seitenholmen eines Fenster- oder Türstockes ebenfalls optimal gehandhabt werden können.

Ein Ausführungsbeispiel der erfindungsgemäßen Einrichtung ist in der Zeichnung schematisch dargestellt und wird nachfolgend näher erläutert. Es zeigt
Figur 1 einen Teil-Querschnitt eines über einem Fensterstock eingebauten Rolladenkastens mit der Wickelwalze, auf die ein die Einrichtung an seinem unteren Abschlußstab aufweisender Rolladen aufgewickelt ist,
Figur 2 eine Schnittansicht nach der Linie II-II in Figur 1 zur Darstellung des Querschnittprofils der seitlichen Führungsschiene und ihrer Befestigung an einem Seitenholm des Fensterstocks und
Figur 3 ein abgewandeltes Querschnittprofil der Führungsschiene mit einer gleichzeitigen Darstellung der auch in Figur 1 gezeigten Anschlagverhältnisse des unteren Abschlußstabes des Rolladens.

Der in Figur 1 in seiner Einbaulage unter dem tragenden Sturz der Maueröffnung eines Fensters nur teilweise dargestellte Rolladenkasten 1 ist mit einer wärmedämmenden Auskleidung 2 aus Schaumkunststoff versehen. Eine im Innenraum angeordnete Wickelwalze 3 ist in Stirnlagern gelagert, so daß durch ihre Drehung der aus einzelnen Profilstäben 4,5 zusammengesetzte Rolladen 6 mit einer Führung durch zwei seitliche Führungsschienen 7 bewegt werden kann. An einem unterhalb des Rolladenkastens 1 angeordneten Fensterstock 8 ist eine Profilleiste 9 befestigt, die einen im Boden des Rolladenkastens nahe seiner Außenwand ausgebildeten Durchtrittsschlitz 10 für den Rolladen 6 einengt. über den Durchtrittsschlitz 10 steht das als sog. Einlauftrichter 11 ausgebildete obere Ende der beiden seitlichen Führungsschienen 7 in den Innenraum des Rolladenkastens 1 vor.

Jede der beiden an den Seitenholmen des Fensterstocks 8 befestigten Führungsschienen 7 weist das in den Figuren 2 und 3 gezeigte Querschnittsprofil auf. Diese Querschnittsprofil ist im wesentlichen mit drei Teilräumen 12,13 und 14 gebildet, die alle einen etwa U-förmigen Querschnitt haben. Die Teilräume 12 und 13 weisen eine offene Verbindung 15 auf, und in dem Teilraum 14 ist eine Befestigungsleiste 16 angeordnet, die mit einer Verschraubung an dem Seitenholm des Fensterstocks zur Befestigung der Führungsschiene vorgesehen ist.

Der Teilraum 12 ist mit zwei Schenkelteilen 17,18 und einem Stegteil 25 gebildet und ergibt den etwa U-förmigen Führungsquerschnitt für die an der betreffenden Seite der Führungsschiene angeordneten Stirnenden aller Stäbe des Rolladens 6 unter Einschluß auch von dessen unterem Abschlußstab 21, der an seinen beiden Enden je einen Beschlag 22 trägt. An den Schenkelteilen 17,18 des Führungsquerschnitts 12 jeder Führungsschiene sind mit Bürsten gebildete Dichtungsleisten 19,20 angeordnet, die zum Innenraum des Rolladenkastens 1 hin eine Windsperre bilden und die Laufruhe des Rolladens bei der Auf- und Abwickelbewegung verbessern. Die offene Verbindung 15 ist auf der Seite des einen Schenkelteils 18 verwirklicht, womit eine senkrecht zur Längsachse des Abschlußstabes 21 ausgerichtete Hauptebene/eine gleichzeitige Anordnung in den beiden Teilräumen 12 und 13 erfahren kann. /jedes Beschlags 22

Jeder Beschlag 22 besteht aus einem schlagfesten Kunststoff oder auch aus Metall und ist für eine Austauschbarkeit an dem Abschlußstab 21 lösbar befestigt. Die Beschläge 22, die alternativ auch eine mit dem Abschlußstab 21 einstückige Ausbildung aufweisen können, sind derart dimensioniert, daß sie möglichst weit in den mit zwei Schenkelteilen 23,24 und einem Stegteil 28' gebildeten etwa U-förmigen Profilquerschnitt des Teilraums 13 vorstehen, der mit seinem zu dem den maßgeblichen Führungsquerschnitt für die zugeordneten Stirnenden der Rolladenstäbe bildenden Teilraum 12 parallelen Verlauf somit einen für den jeweils zugeordneten Beschlag 22 maßgeblichen Führungsraum bildet. Für eine verbesserte Führung der Beschläge und damit auch des Abschlußstabes 21 ist jeder Beschlag 22 noch mit zwei Gleitflächen 26 und 27 versehen, die an dem Schenkelteil 17 des Führungsquerschnitts 12 und an dem Stegteil 28' des Führungsraums 13 geführt werden. Abweichend von der Darstellung in Figur 3 kann jeder Beschlag 22 auch noch für eine Führung an dem Schenkelteil 23 des Führungsraums 13 und/oder an dem damit einstückig ausgebildeten Stegteil 25 des Führungsquerschnitts 12 aufweisen, und schließlich ist auch denkbar, daß die seitliche offene Verbindung 15 zwischen dem Führungsquerschnitt 12 und dem Führungsraum 13 auf eine Weite verengt ist, die ebenfalls noch eine Führung für den zugeordneten Beschlag 22 ergibt. Mit dieser Anordnung und Führung der beiden Beschläge 22 des unteren Abschlußstabes 21 sind damit vielerlei Vorkehrungen möglich, um ein Verklemmen des Abschlußstabes in den seitlichen Führungsschienen 7 zu verhindern und auch eine optimale Laufruhe des Rolladens zu garantieren.

Die Verhinderung eines Verklemmens des Abschlußstabes 21 und damit zwangsweise auch seiner beiden Beschläge 22 ist für die letzte Phase der Aufwickelbewegung des Rolladens 6 von besonderer Bedeutung, weil dann die Beschläge 22 im Zusammenwirken mit oberen Anschlägen 28 die Aufwikkelbewegung des Rolladens begrenzen. Die Anschläge 28 sind mit Schrauben oder Stiften gebildet, die nahe der offenen Verbindung 15 und nahe dem Fuß des Einlauftrichters 11 den Führungsraum 13 am oberen Ende jeder Führungsschiene 7 rechtwinklig kreuzen, so daß mit dieser Anordnung auch höhere Kräfte abbremsbar sind, die beim Hochziehen des Rolladens dann von den Beschlägen 22 des unteren Abschlußstabes 21 auf diese oberen Anschläge 28 zur Einwirkung kommen. Für das Zusammenwirken der Beschläge 22 mit den Anschlägen 28 ist bei dieser beschriebenen Anordnung gleichzeitig sicher gestellt, daß jedes Mitreißen des unteren Abschlußstabes 21 in den Innenraum des Rolladenkastens 1 wirksam verhindert wird, wobei aus der Darstellung in Figur 1 im übrigen auch noch ableitbar ist, daß selbst bei der Ausübung von größeren Ziehkräften während der Aufwickelbewegung des Rolladens nicht zu befürchten ist, daß die beim Abbremsen dieser Kräfte mitwirkenden Beschläge 22 dann in den Führungsschienen verklemmt werden. Die Abwickelbewegung des Rolladens, bei der die Beschläge 22 das Fallgewicht des Abschlußstabes 21 erhöhen, bleibt damit andererseits entsprechend unbehindert, was insbesondere für die anfängliche Bewegungsphase wichtig ist, in welcher sich die Beschläge von den oberen Anschlägen 28 lösen.

Mit dem Teilraum 14 des Querschnittsprofils der Führungsschienen 7 wird letztlich deren maßgeblicher Befestigungssockel 29 gebildet, dessen Decke der Stegteil 28' des Führungsraums 13 ist. Nach der Verschraubung der Befestigungsleisten 16 an den Seitenholmen des Fensterstocks 8 werden die Führungsschienen 7 mit ihrem Befestigungssockel 29 auf die Befestigungsleisten 16 aufgesteckt und mit diesen abschließend verschraubt, was in Figur 2 mit der strichpunktierten Linie 30 dargestellt ist. Bei dieser bauseitigen Befestigung der Führungsschienen kann damit sowohl ihre Anlage an der Leibung als auch ihre Abstandshaltung in bezug auf die Seitenholme des Fensterstocks derart fein reguliert werden, daß für den Rolladen 6 ein ruhiger und dabei gleichzeitig vor allem an den Beschlägen 22 seines unteren Abschlußstabes 21 völlig verklemmungsfreier Lauf erhalten wird, so daß ein für eine Begrenzung der Aufwickelbewegung des Rolladens optimales Zusammenwirken der Beschläge 22 mit den Anschlägen 28 sicher gestellt ist.

## Patentansprüche

1. Einrichtung zur Begrenzung der Aufwickelbewegung eines in seitlichen Führungsschienen (7) geführten Rolladens (6), der aus einzelnen Profilstäben (4,5) zusammengesetzt ist und einen unteren Abschlußstab (21) aufweist, der an seinen beiden Enden Beschläge (22) trägt, die in den mit zwei Schenkelteilen (17, 18) und einem Stegteil (25) gebildeten etwa U-förmigen Führungsquerschnitt (12) der Führungsschienen (7) stirnseitig vorstehen und mit oberen Anschlägen (28) zusammenwirken,
dadurch gekennzeichnet , daß die Beschläge (22) des Abschlußstabes (21) über je eine seitliche offene Verbindung (15) des Führungsquerschnitts (12) der Führungsschienen (7) in einen parallel verlaufenden Führungsraum (13) vorstehen, der einen ebenfalls mit zwei Schenkelteilen (23,24) und einem Stegteil (28') gebildeten etwa U-förmigen Profilquerschnitt aufweist und in dem Anschlag (28) für den zugeordneten Beschlag (22) endet, wobei an jeder Führungsschiene (7) der Stegteil (25) ihres Führungsquerschnitts (12) mit dem einen Schenkelteil (23) des Führungsraums (13) einstückig ausgebildet ist.

2. Einrichtung nach Anspruch 1, dadurch gekennzeichnet , daß jeder Beschlag (22) eine für seine Führung im Führungsquerschnitt (12) und/oder im Führungsraum (13) der zugeordneten Führungsschiene (7) vorgesehene Gleitfläche (26,27) aufweist.

3. Einrichtung nach Anspruch 1 oder 2, dadurch gekennzeichnet , daß die seitliche offene Verbindung (15) jeder Führungsschiene (7) auf eine den zugeordneten Beschlag (22) führende Weite verengt ist.

4. Einrichtung nach einem der Ansprüche 1 bis 3, dadurch gekennzeichnet , daß die Anschläge (28) für die beiden Beschläge (22) des Abschlußstabes (21) jeweils mit wenigstens einer, den zugeordneten Führungsraum (13) rechtwinklig kreuzenden Schraube oder einem Stift gebildet sind.

5. Einrichtung nach Anspruch 4, dadurch gekennzeichnet , daß die Schraube oder der Stift bei jeder Führungsschiene (7) nahe der seitlichen offenen Verbindung (15) und nahe dem Fuß eines das obere Ende jeder Führungsschiene (7) bildenden Einlauftrichters (11) angeordnet ist.

6. Einrichtung nach einem der Ansprüche 1 bis 5, dadurch gekennzeichnet , daß mit dem Stegteil (28') des Führungsraums (13) jeder Führungsschiene (7) die Decke eines Befestigungssockels (29) gebildet ist, der für eine verschraubbare Aufnahme einer separaten Befestigungsleiste (16) für die Führungsschiene (7) einen etwa U-förmigen Querschnitt aufweist.
